# EUROPÄISCHE PATENTSCHRIFT

(11) **EP 1 695 889 B1**
(45) Veröffentlichungstag und Bekanntmachung des Hinweises auf die Patenterteilung: **15.10.2008**
(21) Anmeldenummer: 06001917.1
(22) Anmeldetag: 31.01.2006
(51) Int. Cl.: B61D 17/22, B60D 5/00

(54) **Elastische Seitenwand zur Abdeckung eines Balges eines Übergangs zwischen zwei gelenkig miteinander verbundenen Fahrzeugen oder Fahrzeugteilen**
Elastic sidewall for covering the bellows of an intercommunicating gangway between two articulated vehicles or vehicle parts
Paroi latérale élastique pour le recouvrement du soufflet d'une intercirculation entre deux véhicules ou parties de véhicules articulés

(30) Priorität: 23.02.2005 DE 102005008231
(43) Veröffentlichungstag der Anmeldung: 30.08.2006
(73) Patentinhaber: Hübner GmbH, 34123 Kassel (DE)
(72) Erfinder: Krix, Manfred, 34123 Kassel (DE); Schäffer, Bernd, 34253 Lohfelden (DE); Busch, Thomas, 34359 Reinhardshagen (DE); Kösters, Michael, 34260 Kaufungen (DE)
(74) Vertreter: Walther, Walther & Hinz GbR

(56) Entgegenhaltungen:
- EP-A2- 0 156 148
- DE-A1- 10 208 557
- DE-C1- 10 013 409
- DE-C1- 19 543 172
- DE-C1- 19 742 749

## Beschreibung

Die vorliegende Erfindung betrifft eine elastische Seitenwand zur Abdeckung des Balges eines Übergangs zwischen zwei gelenkig miteinander verbundenen Fahrzeugen oder Fahrzeugteilen, wobei die Seitenwand einen mehrlagigen Aufbau, umfassend mehrere Lagen von Festigkeitsträgern in Form von insbesondere Gestricken, Geweben, Gewirken oder Gelegen aufweist, sowie ein Verfahren zu deren Herstellung.

Elastische Seitenwände sind aus dem Stand der Technik hinreichend bekannt. So ist aus der EP 0 625 459 eine Seitenwandabdeckung in Form einer in sich elastisch nachgiebigen und um die Hochachse in Richtung der Mitte des Übergangs gewölbt ausgebildeten Platte bekannt. Solche Innenwandverkleidungen von Bälgen sind einerseits erforderlich, um den eigentlichen Balg vor Beschädigung durch Fahrgäste zu schützen, aber darüber hinaus auch, um den optischen Eindruck eines solchen Überganges bei Ansicht von innen zu verbessern. Insofern ist auch bekannt, die in das Fahrzeuginnere weisende Oberfläche einer derartigen Seitenwandabdeckung mit einer dekorativen Deckschicht zu versehen.

Darüber hinaus ist aus der EP 0 722 874 bekannt, die Seitenwandabdeckung durch elastisch nachgiebige Verbindungsmittel mit dem jeweiligen Wagenkasten des Fahrzeugs zu verbinden. Hierdurch wird erreicht, dass die Innenwandverkleidung in der Lage ist, die Diagonalbewegungen aufzunehmen, wie sie aufgrund von Wank-, Nick- und Höhenbewegungen der Waggons untereinander auftreten. Die eigentliche Seitenwand ist hierzu nur in begrenztem Umfang in der Lage, da sie selbst eine höhere Sprödigkeit aufweist als die elastisch nachgiebigen Verbindungsmittel, z. B. aus einem Elastomer.

Aus der EP 0 751 868 ist ein Laminatbauteil bekannt, welches im Wesentlichen aus einer mit hochelastischen Fasern verstärkten Kunstharzmatrix besteht. Dieses Laminatbauteil wird hergestellt aus mehreren übereinander angeordneten und miteinander heiß verpressten und dabei ausgehärteten Kunstharzfaserprepregs. Hierbei sind an zumindest zwei einander gegenüberliegenden Rändern des Laminatbereiches Anschlussleisten aus weich elastischem Material vorgesehen, die mit den entsprechenden Rändern des Laminatbereiches flächig verbunden sind. Die Kunstharzmatrix besteht hierbei vorzugsweise aus einem duromeren Kunstharz, insbesondere einem Phenolharz.

Es hat sich nun herausgestellt, dass bei Verwendung eines solchen Laminatbauteiles als elastische Seitenwandabdeckung häufig Risse auftreten, und zwar insbesondere im Bereich des Übergangs zwischen der Elastomereinlage und dem eigentlichen Laminatbauteil. Hieraus wird deutlich, dass dieses Laminatbauteil bei Verwendung als elastische Seitenwand unter bestimmten Einsatzbedingungen nicht flexibel genug ist. Der Grund hierfür ist im Wesentlichen darin zu finden, dass zur Herstellung des Laminatbauteiles miteinander verbundene, miteinander heiß verpresste und dabei ausgehärtete Kunstharzfaserprepregs Verwendung finden.
Durch den hohen Druck von 10 bar, wie er beim Vorgang des Heißverpressens eingesetzt wird, findet eine zunehmende Versprödung des Laminats statt. Insofern ist insbesondere der Übergang zu den Anschlussleisten aus weich elastischem Material aufgrund der unterschiedlichen Flexibilität problematisch, so dass insbesondere im Übergangsbereich ein verstärktes Auftreten einer Rissbildung registriert wurde. Es hat sich allerdings auch gezeigt, dass solche Kunstharzfaserprepregs aus Phenolharz aufgrund ihrer Sprödigkeit keine ausreichende Anbindung an Matrices von Elastomeren gewährleisten können.

Der Erfindung liegt die Aufgabe zugrunde, eine elastische Seitenwand der eingangs genannten Art bereitzustellen, die bei geringerer Sprödigkeit die gleiche oder höhere Flexibilität aufweist.

Die Aufgabe wird erfindungsgemäß dadurch gelöst, dass die Seitenwand als Laminatbauteil einen mehrlagigen Aufbau umfassend mehrere Lagen von Festigkeitsträgern in Form von insbesondere Gestricken, Geweben, Gewirken oder Gelegen (Vlies) aufweist, wobei zwischen ein oder mehreren Lagen von Festigkeitsträgern zumindest eine Zwischenschicht als Verteilhilfe für ein Imprägniermedium vorgesehen ist, um bei geringen Drücken während des Heißverpressens für eine Verteilung des Imprägniermediums zu sorgen, wobei im Seitenbereich der Seitenwand eine Einlage aus einem Elastomer angeordnet ist, die in Verbindung mit den Festigkeitsträgern steht. Durch die Anordnung von Zwischenschichten als Verteilhilfen für die Verteilung des Imprägniermediums, also z. B. einem Epoxidharz, wird erreicht, dass das Epoxidharz tatsächlich die einzelnen Lagen des Laminatbauteiles durchdringen kann. Dies kann beispielsweise im Wege der Vakuumininjektion erfolgen, das bedeutet, dass die einzelnen Lagen von Festigkeitsträgern gleichmäßig mit dem Imprägniermedium, also beispielsweise dem Epoxidharz, getränkt sind. In diesem Zusammenhang ist vorteilhaft, wenn die Deckschicht aus schwerentflammbarem Epoxidharz besteht.

Im Gegensatz zum Stand der Technik findet hier die Herstellung des Laminatbauteils nicht im Wege des Heißverpressens unter hohem Druck statt, sondern die Verteilung des Imprägniermediums erfolgt durch die Verwendung sogenannter Verteilhilfen, die dafür sorgen, dass ohne hohe Drücke dennoch das Imprägniermedium z. B. durch Vakuuminjektion sicher sämtliche Bereiche des Laminatbauteils erreicht. Hierdurch ist ein Bauteil von hoher Flexibilität und geringer Sprödigkeit herstellbar.

Im Einzelnen ist vorgesehen, dass die Zwischenschicht als Verteilhilfe, beispielsweise als Lochfolie, ausgebildet ist. Darüber hinaus ist auch eine Zwischenlage in Form einer Membran vorgesehen, die insbesondere dafür sorgt, dass bei Anlegen eines Vakuums und Injektion des Imprägniermediums tatsächlich die im Laminat vorhandene Luft entweichen kann.

In Abhängigkeit von der Art der Beanspruchung, insbesondere hinsichtlich der Biegebeanspruchung, können unterschiedliche Arten von Festigkeitsträgern auch in Kombination miteinander Verwendung finden.

Nach einem weiteren Merkmal der Erfindung ist vorgesehen, dass die Einlage aus einem Elastomer winklig ausgebildet ist, wobei der Bereich des größeren Querschnitts an der Außenseite der Seitenwandabdeckung, also des Laminatbauteils, vorgesehen ist. Dies deshalb, um für die Einspannung der Seitenwandabdeckung in entsprechenden Vorrichtungen des Wagenkastens genügend Material bereitzustellen, ohne dass die Flexibilität im übrigen Bereich durch eine übermäßige Stärke der Einlage beeinträchtigt wäre. Die Höhe der Abwinklung entspricht hierbei vorteilhaft der Materialstärke der seitlichen Einlagen.

Gegenstand der Erfindung ist ebenfalls ein Verfahren zur Herstellung einer elastischen Wand gemäß einem oder mehreren der zuvor abgehandelten Ansprüche. Im Einzelnen ist hierbei vorgesehen, dass die einzelnen Lagen in eine Werkzeugform eingelegt werden, wobei die Lagen in der Werkzeugform luftdicht abgeschlossen sind. Anschließend wird im Wege der Vakuuminjektion der mehrlagige Aufbau mit dem Imprägniermedium getränkt und anschließend zur Polymerisation erhitzt. Insbesondere wenn die Einlage aus einem Elastomer unvulkanisiert ist und die Temperatur zur Polymerisation des Epoxidharzes der Temperatur zur Vulkanisation des Elastomers entspricht, was bei etwa 100 bis 120°C maximal jedoch bei 140°C der Fall ist, erfolgt eine innige Verbindung zwischen dem Elastomer einerseits und dem das Elastomer umgebenden Epoxidharz andererseits. Das heißt, die Gefahr der Rissbildung durch die innige Verbindung zwischen den beiden unterschiedlichen Bauteilen wird einerseits hierdurch minimiert, und zum anderen aber auch dadurch, dass die Herstellung des Laminatbauteiles im Wege der Vakuuminjektion stattfindet, nicht aber unter hohem Druck, wie dies beim Stand der Technik der Fall ist.

Anhand der Zeichnung wird die Erfindung nachstehend beispielhaft näher erläutert.

Gemäß Fig. 1 ist die Werkzeugform mit 1 zu bezeichnen. Auf der Werkzeugform 1 ist eine Schicht aus einem sogenannten Gelcoat 2 aufgebracht, wobei dann, wenn diese Schicht aus Gelcoat angeliert ist, die weiteren Lagen für die Herstellung des Laminatbauteiles aufgebracht werden. Insofern wird auf diese Schicht aus Gelcoat insbesondere eine oder mehrere Lagen 3 aus einem Festigkeitsträger aufgebracht, z. B. einem Gewebe, wobei darauf aufliegend eine Lochfolie 4 als Verteilhilfe für das Imprägniermedium vorgesehen ist, wobei auf der Lochfolie 4 wiederum Festigkeitsträger 5 angeordnet sind, wobei im Seitenbereich des Laminats ein winkelförmig ausgebildetes Elastomer in unvulkanisierter Form als Einlage 6 eingelegt ist. Das gesamte Laminatbauteil wird überdeckt durch eine Peelply-Folie, also eine nach Art einer Membran wirkende Folie, um im Inneren die vorhandene Luft während der Injektion des Epoxidharzes nach außen abführen zu können.

Des Weiteren ist erkennbar der Injektionseinlass 10, der Injektor und eine darunter befindliche Fließhilfe 11. Der Injektor 10 ragt zumindest mit einem Ende durch die Membran (Peelply) hindurch, um eine Verteilung des Epoxidharzes über die gesamte Fläche zu gewährleisten.

Abgedeckt ist das ganze Laminatbauteil durch eine Vakuumfolie 12, die nach Fertigstellung des Bauteiles abgerissen wird.

## Patentansprüche

1. Elastische Seitenwand zur Abdeckung des Balges eines Übergangs zwischen zwei gelenkig miteinander verbundenen Fahrzeugen oder Fahrzeugteilen, wobei die Seitenwand als Laminatbauteil einen mehrlagigen Aufbau, umfassend mehrere Lagen von Festigkeitsträgern (3, 5) in Form von insbesondere Gestricken, Geweben, Gewirken oder Gelegen (Vlies) aufweist, wobei zwischen einer oder mehreren Lage(n) von Festigkeitsträgern zumindest eine Zwischenschicht (4) als Verteilhilfe für ein Imprägniermedium vorgesehen ist, um bei geringen Drücken während des Heißverpressens für eine Verteilung des Imprägniermediums zu sorgen, und wobei im Seitenbereich der Seitenwand eine Einlage (6) aus einem Elastomer angeordnet ist, die in Verbindung mit den Festigkeitsträgern (3, 5) steht.

2. Elastische Seitenwand nach Anspruch 1,
**dadurch gekennzeichnet,**
**dass** die Zwischenlage (4) als Lochfolie ausgebildet ist.

3. Elastische Seitenwand nach Anspruch 1,
**dadurch gekennzeichnet,**
**dass** die Zwischenlage (4) nach Art einer Membran zur Erzielung einer Luftdurchlässigkeit ausgebildet ist.

4. Elastische Seitenwand nach einem oder mehreren der vorangehenden Ansprüche,
**dadurch gekennzeichnet,**
**dass** die Seitenwand unterschiedliche Arten von Festigkeitsträgern (3, 5) aufweist.

5. Elastische Seitenwand nach einem oder mehreren der vorangehenden Ansprüche,
**dadurch gekennzeichnet,**
**dass** die Seitenwand eine flammfeste Beschichtung aufweist.

6. Elastische Seitenwand nach einem oder mehreren der vorangehenden Ansprüche,
**dadurch gekennzeichnet,**
**dass** die Einlage (6) aus einem Elastomer winklig ausgebildet ist.

7. Elastische Seitenwand nach einem oder mehreren der vorangehenden Ansprüche,
**dadurch gekennzeichnet,**
**dass** das Imprägniermedium ein Epoxidharz ist.

8. Verfahren zur Herstellung einer elastischen Seitenwand gemäß einem oder mehreren der voranstehenden Ansprüche,
**dadurch gekennzeichnet,**
**dass** die einzelnen Lagen (3, 4, 5) in eine Werkzeugform (1) eingelegt werden, wobei die Lagen in der Werkzeugform luftdicht abgeschlossen werden, wobei anschließend im Wege der Vakuuminjektion der mehrlagige Aufbau mit einem Imprägniermedium getränkt und anschließend zur Polymerisation erhitzt wird.

9. Verfahren nach Anspruch 8,
**dadurch gekennzeichnet,**
**dass** die Einlage (6) aus einem Elastomer unvulkanisiert ist, wobei die Temperatur zur Polymerisation der Temperatur zur Vulkanisation des Elastomers entspricht.

10. Verfahren nach Anspruch 9,
**dadurch gekennzeichnet,**
**dass** die Polymerisation bei etwa 100 bis 120°C, höchstens jedoch bei 140°C stattfindet.

## Claims

1. An elastic side wall for covering the bellows of a connection between two hinge-linked vehicles or vehicle parts, said side wall comprising, as a laminate component, a structure made of several layers, including several layers of strength carriers (3, 5) in the form of knitted fabric, cloth, crocheted fabric or scrim (nonwoven), at least one intermediate layer (4) being provided to assist distribution of an impregnation medium between one or several layer(s) of strength carriers and to ensure distribution of the impregnation medium at low pressures during hot compression, and an insert (6) made from an elastomer and communicating with the strength carriers (3, 5) being disposed in the side region of the side wall.

2. The elastic side wall as set forth in claim 1,
**characterized in**
**that** the intermediate layer (4) is configured to be a perforated foil.

3. The elastic side wall as set forth in claim 1,
**characterized in**
**that** the intermediate layer (4) is configured like a membrane to achieve air permeability.

4. The elastic side wall as set forth in any one or more of the previous claims,
**characterized in**
**that** the side wall comprises different kinds of strength carriers (3, 5).

5. The elastic side wall as set forth in any one or more of the previous claims,
**characterized in**
**that** the side wall comprises a flame-retardant coating.

6. The elastic side wall as set forth in any one or more of the previous claims,
**characterized in**
**that** the insert (6) made from an elastomer is configured to be angular.

7. The elastic side wall as set forth in any one or more of the previous claims,
**characterized in**
**that** the impregnation medium is an epoxy resin.

8. A method for manufacturing an elastic side wall as set forth in any one or more of the previous claims,
**characterized in**
**that** the various layers (3, 4, 5) are placed into a die (1), the layers being air tight sealed in said die, the multilayered structure being then soaked with an impregnation medium during vacuum injection before being heated for polymerization.

9. The method as set forth in claim 8,
**characterized in**
**that** the insert (6) made from an elastomer is not vulcanized, the polymerization temperature corresponding to the temperature for vulcanizing the elastomer.

10. The method as set forth in claim 9,
**characterized in**
**that** polymerization takes place at about 100 to 120 °C, the maximum polymerization temperature however being 140 °C.

## Revendications

1. Paroi latérale élastique de recouvrement d'un soufflet d'une intercirculation entre deux voitures ou parties de véhicule articulées, la paroi latérale, une pièce stratifiée, comportant une structure multicouches, comprenant plusieurs couches de consolidation (3, 5) sous forme notamment de tricots, de tissus, de tissus à mailles ou de grilles (nontissé), au moins une couche intermédiaire (4) destinée à encourager la distribution d'un fluide d'imprégnation étant prévue entre une ou plusieurs couche(s) de consolidation afin d'assurer la distribution du fluide d'imprégnation à pressions faibles pendant la compression à chaud, et un insert (6) réalisé en un élastomère et communiquant avec les couches de consolidation (3, 5) étant disposé dans la partie latérale de la paroi latérale.

2. Paroi latérale élastique selon la revendication 1,
**caractérisée en ce**
**que** la couche intermédiaire (4) est réalisée sous forme de feuille perforée.

3. Paroi latérale élastique selon la revendication 1,
**caractérisée en ce**
**que** la couche intermédiaire (4) est réalisée à la manière d'une membrane pour obtenir une perméabilité à l'air.

4. Paroi latérale élastique selon une ou plusieurs des revendications précédentes,
**caractérisée en ce**
**que** la paroi latérale comporte différentes sortes de couches de consolidation (3, 5).

5. Paroi latérale élastique selon une ou plusieurs des revendications précédentes,
**caractérisée en ce**
**que** la paroi latérale comporte un revêtement ignifuge.

6. Paroi latérale élastique selon une ou plusieurs des revendications précédentes,
**caractérisée en ce**
**que** l'insert (6) réalisé en un élastomère est angulaire.

7. Paroi latérale élastique selon une ou plusieurs des revendications précédentes,
**caractérisée en ce**
**que** le fluide d'imprégnation est une résine époxy.

8. Procédé de réalisation d'une paroi latérale élastique selon une ou plusieurs des revendications précédentes,
**caractérisé en ce**
**que** les différentes couches (3, 4, 5) sont placées dans un moule-outil (1), les couches étant hermétiquement enfermées dans le moule-outil, la structure multicouche étant ensuite imbibée d'un fluide d'imprégnation au cours de l'injection sous vide et étant ensuite chauffée en vue de sa polymérisation.

9. Procédé selon la revendication 8,
**caractérisé en ce**
**que** l'insert (6) réalisé en un élastomère est non vulcanisé, la température de polymérisation correspondant à la température de vulcanisation de l'élastomère.

10. Procédé selon la revendication 9,
**caractérisé en ce**
**que** la polymérisation a lieu entre environ 100 et 120 °C, la température maximale de polymérisation étant toutefois de 140 °C.
